# EUROPÄISCHE PATENTSCHRIFT

(11) **EP 0 078 400 B1**
(45) Veröffentlichungstag und Bekanntmachung des Hinweises auf die Patenterteilung: **03.09.1986**
(21) Anmeldenummer: 82108887.9
(22) Anmeldetag: 25.09.1982
(51) Int. Cl.: C10B 29/02

(54) **Horizontalkammerverkokungsofen**
Horizontal chamber coke oven
Four à coke à chambres horizontales

(30) Priorität: 31.10.1981 DE 3143248
(43) Veröffentlichungstag der Anmeldung: 11.05.1983
(73) Patentinhaber: Krupp Koppers GmbH, 45143 Essen (DE)
(72) Erfinder: Jakobi, Wilhelm, D-4300 Essen 1 (DE)

## Beschreibung

Die Erfindung betrifft einen Horizontalkammerverkokungsofen mit mehreren für die Beschickung mit der zu verkokenden Kohle vorgesehenen Füllöchern in der Ofendecke, wobei die Kammerbreite sich im Bereich des Gassammelraumes nach oben hin verringert und die Abdeckung der Kammer durch senkrecht zur Längsrichtung der Kammer angeordnete einteilige Steinformate erfolgt.

Die Abdeckung der Kammern einer Verkokungsofenbatterie besteht üblichen weise aus einem Steinformat, das die gesamte Breite der jeweiligen Kammer überbrückt. Die Ausbildung von Gewölben zur Überbrückung verbietet sich hierbei von selbst, da ein Widerlager bei gleichzeitiger Anordnung erforderlicher Dehnfugen zur Aufnahme der Wärmedehnung, unter Beibehaltung der Ofenteilung, praktisch nicht zu verswirklichen ist. Dies gilt insbesondere bei Kammerbreiten sehr viel größer als 500 mm, beispielssweise 800 mm.

Die Kammerabdeckung muß darüber hinaus aus Steinformaten bestehen, deren Länge E und Höhe G in einem bestimmten Verhältnis zueinander stehen, vorzugssweise E:G = 2,6, wobei die Grenze der Herstellbarkeit preßfähiger und manipulierbarer Silikasteine bei einer Länge von ca. 700 mm liegt.

Bei großen Kammerbreiten, wie etwa solchen von 800 mm, bereitet die Abdeckung daher Schwierigkeiten. Als Ausweg bietet sich hierbei eine Verjüngung der Kammer in deren oberen Bereich, d.h. im Bereich des Gassammelraumes, an. Eine derartige Verjüngung ist bereits durch die DE-PS 446 397 bekannt. Andererseits muß dafür Sorge getragen werden, daß die Füllöcher einen genügend großen Querschnitt und entsprechende Ausbildung erhalten, um ein schnelles und störungsfreies Hinfüllen der Kohle zu gewährleisten. Hierfür ist nun aber wieder die Verjüngung der Kammer im oberen Bereich hinderlich.

Der Erfindung liegt daher die Aufgabe zugrunde, die Füllöcher einer im oberen Bereich verjüngten Kammer derart auszubilden, daß eine Behinderung beim Füllvorgang nicht eintritt.

Zur Lösung dieser Aufgabe wird erfindungsgemäß vorgeschlagen, daß zur Bildung eines Fülloches die Kammerabdeckung eine rechteckige Öffnung der Größe B. C aufweist, wobei B die Breite der Kammer am Kammerscheitel ist, und daß nach oben hin unter Verringerung von C und Erweiterung von B über die Höhe H eine Verringerung des Füllochquerschnittes bis zum runden Querschnitt mit dem Durchmesser D vorgesehen ist, wobei
D: H ≦ 1,5 und B. C > D^{?}π /4
sind. Die Erfindung ist in der Zeichnung beispielsweise veranschaulicht. Es zeigen
   Fig. 1 einen teilweisen Längsschnitt durch eine Verkokungsofenbatterie und
   Fig. 2 einen Schnitt nach der Linie 11 - II der Fig. 1.

In Fig. 1 sind mit 1 zwei Verkokungsofenkammern und mit 2 die dazwischen angeordnete Heizwand bezeichnet. Die Kammern weisen die Breite A auf, die sich nach oben über die Höhe F zum Kammerscheitel auf die Breite B verringert. Diese Verjüngung ermöglicht es, wie im rechten Teil der Fig. 1 dargestellt, daß die Abdeckung 3 mittels eines einteiligen Steinformates mit der Länge E und der Höhe G vorgenommen werden kann.

Zur Bildung der Füllöcher 4 ist in der Abdeckung 3 ein rechteckiger Querschnitt freigelassen, der die Breite B der Kammerverjüngung aufweist und dessen Länge C aus Fig. 2 ersichtlich ist. Oberhalb der Abdeckung verringert sich über die Höhe H der Querschnitt des Fülloches bis zum runden Querschnitt mit dem Durchmesser D, indem sich C verkleinert und B vergrößert.

Durch die Erfindungsgemäßen Größenverhältnisse von
B. C > D² n /4 und D: H ₉ 1,5 wird eine Füllochausbildung erreicht, die trotz der Einschnürung der Ofenkammer einen störungsfreien Füllvorgang gewährleistet.

## Patentansprüche

Horizontalkammerverkokungsofen mit mehreren für die Beschickung mit der zu verkokenden Kohle vorgesehenen Füllöchern in der Ofendecke, wobei die Kammerbreite sich im Bereich des Gassammelraumes nach oben verringert und die Abdeckung der Kammer durch senkrecht zur Längsrichtung der Kammer angeordnete einteilige Steinformate erfolgt, dadurch gekennzeichnet, daß zur Bildung eines Fülloches (4) die Kammerabdeckung (3) eine rechteckige Öffnung der Größe B. C aufweist, wobei B die Breite der Kammer (1) am Kammerscheitel ist, und daß nach oben hin unter Verringerung von C und Erweiterung von B über die Höhe H eine Verringerung des Füllochquerschnittes bis zum runden Querschnitt mit dem Durchmesser D vorgesehen ist, wobei
D: H 9 1,5 und B. C > D² π/4
sind.

## Claims

Horizontal chamber coke oven having a plurality of charging holes provided in the oven cover for charging the oven with the coal to be carbonised, the chamber width decreasing upwards in the region of the gas space of the oven, and the roof of the chamber being formed by integral sectional bricks arranged perpendicular to the lengthwise direction of the chamber, characterised in that, to form a charging hole (4), the chamber roof (3) has a rectangular opening of size B x C, B being the width of the chamber (1) at the apex of the chamber, and that, in the upward direction and with a decrease of C and a widening of B, a decrease of the charging hole cross-section down to a circular cross-section of diameter D is provided over the height H, the fatio D: H being ≦ 1,5 and the size B x C > D²_{n/}4.

## Revendications

Four de cokéfaction à chambres horizontales avec plusieurs trous de remplissage prévus dans le plafond du four pour le chargement avec le charbon devant être cokéfié, la largeur de chambre se réduisant vers le haut dans la zone de l'espace collecteur des gaz et le recouvrement des chambres ayant lieu par des formats de brique d'une seule pièce, disposés perpendiculairement à la direction longitudinale des chambres,
caractérisé par le fait que pour former un trou (4) de remplissage, le recouvrement (3) de chambre présente une ouverture rectangulaire de la grandeur B x C, B étant la largeur de la chambre (1) au sommet de cette dernière, et que vers le haut est prévue, moyennant une réduction de C et un élargissement de B sur la hauteur H, une diminution de la section transversale du trou de remplissage jusqu'à une section transversale ronde ayant un diamètre D, étant entendu que
D: H ≦ 1,5et8.C>D²π/4
